# EUROPÄISCHE PATENTSCHRIFT

(11) **EP 0 861 953 B1**
(45) Veröffentlichungstag und Bekanntmachung des Hinweises auf die Patenterteilung: **15.05.2002**
(21) Anmeldenummer: 98103362.4
(22) Anmeldetag: 26.02.1998
(51) Int. Cl.: E05B 3/00, E05B 13/00, E05B 3/06

(54) **Betätigungshandhabe**
Operating handle
Poignée de manoeuvre

(30) Priorität: 28.02.1997 DE 29703607 U
(43) Veröffentlichungstag der Anmeldung: 02.09.1998
(73) Patentinhaber: HOPPE AG, D-35260 Stadtallendorf (DE)
(72) Erfinder: Ludwig, Manfred Dipl.-Ing. Maschinenbau, 35096 Weimar (DE); Achenbach, Wolfgang Dipl.-Ing. Maschinenbau, 35083 Wetter (DE); Görge, Hermann Maschinenbautechniker, 35260 Stadtallendorf (DE)
(74) Vertreter: Olbricht, Karl Heinrich, Dipl.-Phys.

(56) Entgegenhaltungen:
- EP-A- 0 270 951
- DE-A- 3 227 804
- DE-A- 3 402 089
- DE-A- 4 400 650
- US-A- 4 898 408

## Beschreibung

Die Erfindung betrifft eine Betätigungshandhabe für Fenster, Türen o.dgl. gemäß dem Oberbegriff von Anspruch 1.

Verriegel- oder abschließbare Handhaben sind bekannt. Insbesondere für Räume, die von innen gesichert sein müssen, wurden abschließbare Fenster- bzw. Türbeschläge entwickelt. Diese verfügen meist über einen axialfest-drehbar in einem Anschlagkörper gelagerten Handgriff, in dessen Griffkopf ein Schließzylinder eingesetzt ist. Der Schließzylinder hat typisch einen axialverschieblich gelagerten Sperrbolzen, der durch die Betätigung eines Schlüssels in eine in dem Anschlagkörper vorgesehene Ausnehmung eingreifen kann. Ein Verdrehen des Handgriffs gegenüber dem Anschlagkörper ist in dieser Sperrstellung nicht mehr möglich. Eine andere Bauform betätigt über den axialen Hub des Schließzylinders ein Kupplungselement mit zahnartigen Vertiefungen, das in Eingriff zu einem identisch ausgebildeten Gegenstück im Anschlagkörper gebracht wird.

Beide Bauformen haben den Nachteil, daß der Griffhals bzw. der Handgriff den jeweiligen Verriegelungselementen angepaßt werden muß. Oftmals ist auch eine Änderung des Griffdesigns erforderlich, um den Schließzylinder bzw. das Kupplungselement in den Griff integrieren zu können.

Bekannt sind ferner Handhaben, bei denen ein Sperrglied radial zur Drehachse des Handgriffs wirkt. So beschreibt DE-A1-3 416 151 einen abschließbaren Fenstergriff mit einem an einem Fensterflügel festlegbaren Anschlagkörper, einer an diesem frontseitig angeordneten Abdeckplatte sowie einem in dem Anschlagkörper axialfest-drehbar gelagerten Handgriff. Seitlich ist ein Schließzylinder eingebracht, der in gewissen Funktionsstellungen des Fenstergriffs mit einem zur Drehachse des Handgriffs verschieblichen Sperrbolzen radial in ein drehfest mit dem Handgriff verbundenes Sperrelement eingreift. Letzteres hat hierzu vier umfangsseitig in Abständen von 90° angeordnete Ausnehmungen. Da das Schließzylindergehäuse die Bohrlöcher des Anschlagkörpers zur Aufnahme der Befestigungsschrauben teilweise verdeckt, ist die Montage der Handhabe am Fensterflügel nur mit ausgebautem Schließzylinder möglich. Dieser kann erst dann eingesetzt werden, wenn zumindest der Anschlagkörper am Fenster befestigt wurde. Eine nur von dem Handgriff gehaltene Abdeckplatte läßt sich zudem leicht entfernen, wodurch sowohl die Befestigungsschrauben als auch der Schließzylinder frei zugänglich sind. Eine hohe Einbruchssicherheit ist also nicht gewährleistet. Aufgrund der zahlreichen Einzelteile sind Fertigung und Montage des herkömmlichen Fenstergriffs aufwendig und teuer. Um die Funktionsstellungen des Fenstergriffs spürbar zu machen, sind innerhalb des Anschlagkörpers federbelastete Rastkugeln angeordnet, die jeweils in zugeordnete Rastvertiefungen von Kalottenform einrasten können, welche sich an der Innenseite eines Halteflanschs des Sperrelements befindet. Ein weiterer Nachteil besteht darin, daß die Rastkugeln außerhalb ihrer Rastvertiefungen mit relativ hoher Kraft gegen den Halteflansch gedrückt werden. Es entstehen dadurch Reibungskräfte, die das Verdrehen des Handgriffs erschweren und einen hohen Materialverschleiß zur Folge haben.

Die Erfindung bezweckt allgemein, mit einfachen Mitteln einen abschließbaren Fenstergriff von kostengünstigem und robustem Aufbau zu schaffen. Angestrebt wird ferner eine hohe Einbruchssicherheit sowie ein einheitliches Design des Handgriffs auch bei Verwendung unterschiedlicher Schließsysteme. Der Fenstergriff soll bequem montierbar und leicht zu handhaben sein.

Hauptmerkmale der Erfindung sind im kennzeichnenden Teil von Anspruch 1 angegeben. Ausgestaltungen sind Gegenstand der Ansprüche 2 bis 13.

Bei einer Betätigungshandhabe für Fenster, Türen o.dgl. mit einem mittels Befestigungsschrauben an einem Fensterrahmen, Türrahmen o.dgl. festlegbaren Anschlagkörper, mit einem Handgriff, mit einem in dem Anschlagkörper drehbar um die Drehachse des Handgriffs gelagerten Sperrglied, das fest mit dem Handgriff gekoppelt ist, sowie mit einem in dem Anschlagkörper integrierten Schließzylinder, der in Sperrstellung mit einem radial zur Drehachse des Handgriffs verschieblichen Sperrelement in das Sperrglied eingreift, sieht die Erfindung laut Anspruch 1 vor, daß der Anschlagkörper in einer Ebene senkrecht zur Drehachse des Handgriffs in zwei relativ zueinander verschwenkbare Teilkörper unterteilt ist, wobei ein unterer Teilkörper mit den Befestigungsschrauben an dem Fenster- bzw. Türrahmen festlegbar und das Sperrglied axialfest in dem unteren Teilkörper verankert ist und ein oberer Teilkörper den Schließzylinder aufnimmt, und wobei beide Teilkörper nicht gegeneinander verschwenkt werden können, wenn das Sperrelement in das Sperrglied eingreift. Hiermit ist es möglich, den Beschlag in vollständig vormontiertem Zustand einfach und bequem an dem Fenster- oder Türrahmen zu befestigen. Die innerhalb des Anschlagkörpers angeordneten Befestigungsschrauben sind von außen zunächst nicht zugänglich. Durch Verschwenken des oberen Teilkörpers können sie jedoch vollständig freigelegt und ihrer Funktion entsprechend eingedreht werden.

Gemäß Anspruch 2 sind die Teilkörper um die Drehachse des Handgriffs verschwenkbar und laut Anspruch 3 gegeneinander verrastbar. Diese einfache und gleichzeitig zweckmäßige Ausgestaltung ermöglicht einen einfachen und robusten Aufbau des Beschlags. Durch die Verrastung der Teilkörper untereinander wird ein versehentliches Verschwenken verhindert.

Um den Teilkörpern in geschlossener Stellung einen sicheren Halt zu geben, weist laut Anspruch 4 zumindest einer der Teilkörper wenigstens eine Rastnase, eine Erhebung o.dgl. auf, die in Raststellung des Rosettenkörpers in korrespondierende Ausnehmungen, Vertiefungen o.dgl. in dem anderen Teilkörper formschlüssig eingreifen.

Die Ausbildung von Anspruch 5 sieht vor, daß die Teilkörper in Raststellung fluchtend übereinander liegen und einen einheitlichen, geschlossenen Rosettenkörper bilden. Die Zweiteilung des Anschlagkörpers fällt somit optisch kaum auf. Abdeckplatten oder -kappen sind nicht erforderlich, da alle Einbauten von den Teilkörpern aufgenommen sind. Die Befestigungsschrauben werden von dem oberen Teilkörper wirksam verdeckt.

Bevorzugt hat der untere Teilkörper nach Anspruch 6 eine umlaufende Aufkantung oder Randerhebung, während der obere Teilkörper eine umlaufende Abkantung, Abstufung oder Aushebeschräge aufweist. Der obere Teilkörper kann somit durch Anheben gegenüber dem unteren Teilkörper bequem verschwenkt werden.

Wichtig ist die Weiterbildung von Anspruch 7, wonach die Teilkörper in Axialrichtung federbelastet sind. Anspruch 8 sieht hierzu ferner vor, daß der obere Teilkörper von einer Druckfeder gegen den unteren Teilkörper belastet ist, wobei die Druckfeder bevorzugt eine Schraubenfeder ist. Ein versehentliches Verschwenken eines der Teilkörper wird damit zuverlässig ausgeschlossen, da der obere Teilkörper vorher entgegen der Federkraft angehoben werden muß. Ein unbeabsichtigtes Verschwenken des Oberteils ist damit ausgeschlossen.

Das Sperrglied ist gemäß Anspruch 9 zweckmäßig ein rotationssymmetrischer Körper mit wenigstens einer umfangsseitig angeordneten Rastvertiefung zur Aufnahme des Sperrelements, das im Einklang mit Anspruch 10 ein radial zur Drehachse des Handgriffs ein- und ausfahrbarer Schließbolzen sein kann. Dank des radialen Eingriffs in das Sperrelement hält der Beschlag selbst größeren Drehmomenten stand. Infolgedessen ist hohe Einbruchssicherheit gewährleistet, zumal weder das Zylinderschloß noch die Befestigungsschrauben durch Abhebeln irgendwelcher Abdeckplatten oder sonstiger Teile zugänglich sind.

Da der Griffhals und das Sperrglied gemäß Anspruch 11 über einen Vierkantstift drehfest und axialfest miteinander gekoppelt sind, kann der Handgriff bei ausgefahrenem Riegelbolzen nicht verdreht werden; der Beschlag ist dann sicher verschlossen.

Wichtige Vorteile der Erfindung bestehen darin, daß der Beschlag in verriegeltem Zustand nicht demontiert werden kann, da der Riegelbolzen in das Sperrglied eingreift und mithin nicht nur den Handgriff, sondern auch den oberen Teilkörper des Anschlagkörpers gegenüber dem unteren fest arretiert, wobei die Befestigungsschrauben abgedeckt sind.

Weitere wichtige Merkmale der Erfindung gehen aus Anspruch 12 hervor, wonach Rastmittel vorgesehen sind mit wenigstens einem Rastelement, das in zumindest einer Funktionsstellung des Handgriffs kraft- und/oder formschlüssig in eine zugeordnete Rastvertiefung eingreift und beim Verschwenken des Handgriffs aus einer Funktionsstellung entgegen einer ersten Federkraft aus der Rastvertiefung ausrastbar ist und daß jedes Rastelement in seiner Rast- bzw. Funktionsstellung von einer zusätzlichen Kraft und außerhalb seiner Raststellung von einer der ersten Federkraft entgegengesetzten Kraft belastet ist, die kleiner ist als die erste Federkraft. Die Kraft, mit der das Rastelement aus der Rastvertiefung ausgelöst werden muß, ist somit deutlich größer als die Kraft, mit der das Rastelement außerhalb der Funktionsstellungen des Handgriffs belastet ist. Zum Verdrehen des Handgriffs aus einer Raststellung heraus muß im Vergleich zu herkömmlichen Rastmitteln ein größeres Drehmoment aufgewendet werden, so daß die Raststellung und damit die Funktionsstellung des Handgriffs stets deutlich spürbar ist. Außerhalb der Raststellung wirkt die Gegenkraft der Federkraft entgegen, so daß das Rastelement nur mit einer relativ kleinen resultierenden Kraft belastet ist. Dadurch wird die Gleitreibung zwischen Handgriff und Rastelementen stark vermindert, ebenso der durch die Reibungskräfte bedingte Verschleiß. Der Handgriff läßt sich mit geringem Kraftaufwand leicht und bequem handhaben.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine Seitenansicht einer Betätigungshandhabe, teilweise im Schnitt,
- Fig. 2a: eine Längsschnittansicht eines unteren Teilkörpers,
- Fig. 2b: eine Draufsicht auf den Teilkörper von Fig. 2a,
- Fig. 3a: eine Längsschnittansicht eines oberen Teilkörpers,
- Fig. 3b: eine Draufsicht auf den Teilkörper von Fig. 3a,
- Fig. 4a: eine Axialschnittansicht eines Sperrglieds,
- Fig. 4b: eine Druntersicht unter das Sperrglied von Fig. 4a,
- Fig. 5a: eine Draufsicht auf ein Rastmittel,
- Fig. 5b: eine Längsschnittansicht des Rastmittels von Fig. 5a entlang der Linie Vb-Vb,
- Fig. 5c: eine Druntersicht des Rastmittels von Fig. 5a und
- Fig. 5d: eine Ausschnittsvergrößerung des Rastmittels aus Fig. 5c.

Die in Fig. 1 allgemein mit 10 bezeichnete Betätigungshandhabe ist als abschließbarer Fensterbeschlag ausgebildet. Sie hat einen Anschlagkörper 12, der mittels Befestigungsschrauben 22 an einem (nicht dargestellten) Fensterflügel befestigbar ist, einen drehbar um eine Drehachse D gelagerten Handgriff 50 mit einem Griffkopf 51 und einem daran anschließenden Griffhauptteil 53 sowie einen seitlich in den Anschlagkörper 12 eingesetzten Schließzylinder 70, der in Sperrstellung der Handhabe mit einem Riegelbolzen 72 in ein fest mit dem Handgriff 50 verbundenes Sperrglied 42 eingreift.

Der Anschlagkörper 12 ist in einer Ebene E senkrecht zur Drehachse D des Handgriffs 50 in zwei Teilkörper 14, 34 unterteilt, nämlich einen unteren Teilkörper 14 und einen oberen Teilkörper 34, die gemeinsam einen einheitlichen, geschlossenen Rosettenkörper bilden.

Der untere Teilkörper 14 (Fig. 2a, 2b) ist im wesentlichen massiv ausgebildet und weist an seiner dem oberen Teilkörper 34 zugewandten Vorderseite 15 eine umlaufende Randerhebung 16 auf, die außen bündig mit den Seitenflächen 17 des Unterteils 14 abschließt. Er hat ferner eine im wesentlichen rechteckige Flachausnehmung 18, die zentrisch zur Drehachse D des Handgriffs 50 in Längsrichtung L des Teilkörpers 14 bzw. des Anschlagkörpers 12 ausgerichtet ist. Der Boden 19 der Ausnehmung 18 weist eine kreisrunde Lageröffnung 20 mit einer nach außen stufenförmig verlaufenden Aufweitung 21 auf. Oberhalb und unterhalb der Flachausnehmung 18 sind zur Aufnahme der Befestigungsschrauben 22 durchgehende Bohrungen 23 vorgesehen. Diese liegen in Längsrichtung L fluchtend auf der Mittelachse M des unteren Teilkörpers 14 und sind an dessen Vorderseite 15 für die Aufnahme von Senkkopfschrauben angesenkt. Rückseitig trägt das Unterteil 14 Nocken 24, die von den Bohrungen 23 durchsetzt sind.

Der obere Teilkörper 34 (Fig. 3a, 3b) ist ebenfalls im wesentlichen massiv ausgebildet. Er schließt flach an die Vorderseite 15 des unteren Teilkörpers 14 an und hat an seiner letzterem zugewandten Rückseite 35 einen stufenförmigen Rand 36. Die Abmessungen der Randstufe 36 sind der umlaufenden Randerhebung 16 des Unterteils 14 angepaßt, so daß diese formschlüssig auf der Stufe 36 aufsitzt. Die Seitenflächen 37 des oberen Teilkörpers 34 sind zu seiner Vorderseite 39 hin leicht schräg angestellt, schließen aber an der Trennebene E der Teilkörper 14, 34 bündig mit den Seitenflächen 17 des unteren Teilkörpers 14 ab (Fig. 3a, 3b). Sämtliche Außenkanten des Oberteils 34 und auch des Unterteils 14 können leicht gerundet oder angefast sein.

Zentrisch zur Drehachse D des Handgriffs 50 hat das Oberteil 34 des Rosettenkörpers 12 eine stufenförmige Rundausnehmung 38. Sie ist an der Vorderseite 39 des Oberteils 34 als Federsitz 40 für den Handgriff 50 ausgebildet und nimmt in ihrem gegenüber dem Federsitz 40 breiter ausgebildeten Hauptteil 41 das Sperrglied 42 auf (Fig. 4a, 4b). Letzteres ist ein rotationssymmetrischer Körper mit einer zentrischen Vierkantbohrung 44 sowie mit über den Umfang verteilten Bohrungen 45 zur Aufnahme des Riegelbolzens 72. Vorzugsweise sind vier solcher Bohrungen 45 in Umfangsabständen von jeweils 90° vorhanden.

Wie man in Fig. 4a erkennt, hat das Sperrglied 42 an seinem vom Federsitz 40 im Oberteil 34 abgewandten Ende einen Halsansatz 46. Dieser ist in die Lageröffnung 20 des Rosettenunterteils 14 eingesetzt (Fig. 1), während sich der Achskörper bzw. das Sperrglied 42 selbst auf einem Absatz eines Rastmittels 80 abstützt, das in die Flachausnehmung 18 des unteren Teilkörpers 14 eingesetzt ist. Das Sperrglied 42 ist axialfest-drehbar in dem Rosettenunterteil 14 gelagert, wobei ein von hinten in die stufenförmige Aufweitung 21 eingesetzte Unterleg-Scheibe 47 sowie von ein in einer Umfangsnut 48 im Halsansatz 46 einrastender Sicherungsring 49 zur Sicherung dienen.

Der Handgriff 50 durchdringt mit einem den Griffkopf 51 stirnseitig fortsetzenden Griffhals 54 den Federsitz 40 des oberen Rosettenteils 34, wobei der Griffhals 54 mit seiner Stirnfläche 55 auf dem in der Ausnehmung 38, 41 des Rosettenoberteils 34 drehbar gelagerten Achskörper 42 flach aufsetzt. Die Stirnseite 55 des Griffhalses 54 nimmt einen Vierkantstift 56 auf, der durch die Vierkantbohrung 44 des Achskörpers 42 hindurch mit seinem freien Ende 57 in ein in dem Fensterrahmen integriertes (nicht gezeigtes) Getriebe eingreift. Der Handgriff 50 und der Achskörper bzw. das Sperrglied 42 sind somit über den Vierkantstift 56 verdrehsicher und axialfest miteinander gekoppelt, so daß eine Drehbewegung des Handgriffs 50 unmittelbar auf den Achskörper 42 übertragen und ein Herausziehen des Handgriffs 50 verhindert wird.

Auf den Griffhals 54 des Handgriffs 50 ist eine Druckfeder 59, vorzugsweise eine Schraubenfeder aufgesteckt. Sie stützt sich in einer den Griffhals 54 umgebenden Umfangsausnehmung 60 im Griffkopf 51 sowie in dem Federsitz 40 des Rosettenoberteils 34 ab. Dadurch wird das Rosettenoberteil 34 von der Federkraft auf das Rosettenunterteil 14 gepreßt. Die Randerhebung 16 und die Randstufe 36 des Rosettenkörpers 12 stehen dabei in Eingriff, wodurch die Teilkörper 14, 34 lagefest aufeinander fixiert sind.

In Fig. 1 ist zu erkennen, daß zwischen der Unterkante 52 des Griffkopfes 51 und dem Rosettenoberteil 34 ein Abstand K besteht, der zweckmäßig etwas größer ist als die Höhe H der Randerhebung 16 des Rosettenunterteils 14 bzw. der Randstufe 36 des Rosettenunterteils 34. Hebt man den Rosettenoberteil 34 entgegen der Federkraft der Druckfeder 59 an, so gleitet er an dem Achskörper 42 in der Ausnehmung 38, 41 entlang nach oben, bis das Oberteil 34 an dem Griffkopf 51 anstößt. Die Rückseite 35 des Oberteils 34 hebt von der Vorderseite 15 des Unterteils 14 ab, wobei die Randerhebung 16 des Unterteils 14 mit der Randstufe 36 des Oberteils 34 außer Eingriff gelangt. Das Oberteil 34 läßt sich nun um das Sperrglied 42 und mithin um die Drehachse D des Handgriffs 50 verschwenken, bis beide Körper 14, 34 einen Winkel von z. B. 90° einschließen. Die Befestigungsschrauben 22 im unteren Teilkörper 14 liegen jetzt frei und sind problemlos zugänglich. Der Rosettenkörper 12 kann einfach und bequem an dem Fensterflügel montiert werden, ohne daß zuvor Teile demontiert oder anschließend montiert werden müßten. Die vollständig vormontierte Betätigungshandhabe 10 kann rasch und ohne Hilfswerkzeug an einem Fensterrahmen angebracht werden.

Zur Aufnahme des Schließzylinders 70 ist an einer Schmalseite des Rosettenoberteils 34 eine Aufnahmebohrung 73 vorhanden, die im wesentlichen parallel zur Mittelachse M des Oberteils 34 bzw. des Anschlagkörpers 12 und radial zur Drehachse D des Handgriffs 50 verläuft und an einer Zwischenwand 74 im Rosettenoberteil 34 endet, in der zentrisch zur Aufnahmebohrung 73 eine Durchgangsöffnung 75 vorhanden ist. Die Höhe dieser Öffnung 75 sowie die Höhe und Lage der Bohrungen 45 in dem Achskörper 42 sind einander derart zugeordnet, daß in jeder Funktionsstellung des Handgriffs 50 bzw. der Betätigungshandhabe 10 eine zugeordnete Bohrung 45 deckungsgleich über der Durchgangsöffnung 75 zu liegen kommt.

Der Schließzylinder 70 ist mit einem Gehäuse 71 formschlüssig in die Aufnahmebohrung 73 eingepreßt (Fig. 1). Er besitzt einen mittels eines Schlüssels 76 linear zur Zylinderachse ein- und ausfahrbaren Riegelbolzen 72. Befindet sich der Handgriff 50 in einer gewünschten Funktionsstellung, kann die Betätigungshandhabe 10 durch Betätigen des Schlüssels 76 verriegelt werden. Der Riegelbolzen 72 wird entlang der Zylinderachse ausgefahren und greift durch die Öffnung 75 hindurch in die der jeweiligen Funktionsstellung zugeordnete Bohrung 45 im Achskörper 42 ein. Dieser ist drehfest mit dem Handgriff 50 verbunden und verhindert als Sperrglied eine Drehbewegung des Handgriffs 50. Das Fenster ist verriegelt. Da der Schließzylinder 70 und damit der Riegelbolzen 72 im oberen Teilkörper 34 untergebracht sind und das Sperrglied 42 axialfest in dem unteren Teilkörper 14 verankert ist, verhindert der Riegelbolzen 72 zudem ein Anheben des Oberteils 34 vom Unterteil 14. Beide Teilkörper 14, 34 können folglich nicht gegeneinander verschwenkt werden und es ist nicht möglich, die Befestigungsschrauben 22 zu erreichen. Fährt man hingegen den Riegelbolzen 72 mit Hilfe des Schlüssel 76 ein, so gibt er den Achskörper 42 frei und der Handgriff 50 kann in die gewünschte Stellung verschwenkt werden, wobei die Rosettenkörper 14, 34 sich bei Bedarf gegeneinander verdrehen lassen (beispielsweise zu Montagezwecken).

Die Rückseite 35 und die Vorderseite 15 sind durch geeignete konstruktive Maßnahmen (z. B. Abflachungen, Aushebeschrägen) so gestaltet, daß ohne Abheben des Oberteils 34 ein Zurückdrehen von der 90°-Stellung in die 0°-Stellung ermöglicht wird.

Wie bereits erwähnt, ist in die Flachausnehmung 18 des unteren Teilkörpers 14 ein Rastmittel 80 eingesetzt (Fig. 1), das einen rechteckigen Rahmen 82 mit abgerundeten Ecken 84 und gerade ausgebildeten Längs- bzw. Querseiten 86, 88 sowie zwei Rastelemente 90 hat, die an Federstegen 92 federnd gelagert sind und in zugeordnete Rastvertiefungen 132 des Achskörpers 42 eingreifen können (Fig. 4a, 4b). Vorzugsweise vier Rastvertiefungen 132 sind umfangsseitig im Abstand von jeweils 90° angeordnet. Sie liegen unmittelbar unter den Bohrungen 45, so daß die Rastelemente 90 in jeder Funktionsstellung des Handgriffs 50 in die Vertiefungen 132 einrasten. Letztere haben einen halbrunden Querschnitt und ihre Höhe entspricht der Höhe der Rastelemente 90.

Die Federstege 92 sind innerhalb des Rahmens 82 gegenüberliegend angeordnet und entlang den Querseiten 88 des Rahmens 82 konvex gewölbt (Fig. 5a, 5c). Sie stützen sich mit ihren äußeren Enden 94 in den Ecken 84 der Querseiten 88 des Rahmens 82 ab und tragen an ihren einander zugewandten Seiten jeweils mittig einen Vorsprung 96 zur Aufnahme der Rastelemente 90. Diese können als Raststifte ausgebildet und hochkant in Sackbohrungen 98 der Federstege 92 so eingesetzt sein, daß sie mit einem Teil ihres Umfangs aus den Vorsprüngen 96 herausragen. Man erkennt in Fig. 5a, daß die Raststifte 90 fluchtend zur Längsachse L und symmetrisch zur Querachse Q des Rahmens 12 bzw. des Anschlagkörpers 12 ausgerichtet sind. Sie können daher gleichzeitig und gleichmäßig in den zugeordneten Rastvertiefungen 132 im Achskörper 42 einrasten.

Jeder Vorsprung 96 der Federstege 92 setzt sich seitlich mit zwei Stegarmen 103 fort, die jeweils mit einander zugewandten Enden 104 an dem Vorsprung 96 und mit voneinander abgewandten Enden 106 an den Längseiten 86 des Rahmens 82 festgelegt sind. Die Stegarme 103 können insgesamt gerade und symmetrisch zur Längsachse L des Rahmens 82 verlaufen. Die einander zugewandten Enden 104 der Stegarme 103 setzen auf der Höhe der Mittelachsen 91 der Raststifte 90 an, während die an den Längsseiten 86 des Rahmens 82 festgelegten Enden 106 der Stegarme 103 um einen Abstand A relativ zur Mittelachse 91 der Raststifte 90 zurückversetzt sind. Bevorzugt bilden die Stegarme 103 gemeinsam einen zweiten Federsteg 102, der innerhalb des Rahmens 82 im wesentlichen parallel zu den Federstegen 92 verläuft und insgesamt V-förmig angeordnet ist. Beide Steghälften 103 schließen hierbei zur Mittelachse 91 der Raststifte 90 einen stumpfen Winkel ein. Die Enden 104, 106 der Stegarme 103 können jeweils verjüngt ausgebildet sein (Fig. 5d).

Zwischen den Stegarmen 103 ist der Rahmen 82 von einer flachen Platte 110 überspannt, die an den oberen Kanten 87 der Längsseiten 86 ansetzt und mit ihren Seitenrändern 112 den Konturen der Stegarme 103 und den daran ansetzenden Vorsprüngen 96 folgt. Letztere liegen daher, ebenso wie die äußeren Federstege 92 sowie die Stegarme 103, unterhalb einer Aussparung 116 im Rahmen 82; sie können in Längsrichtung L des Anschlagkörpers 12 federnd bewegt werden. Im Schnittpunkt der Längs- und Querachsen L, Q des Rahmens 82 weist die Platte 110 eine runde Ausnehmung 113 mit einem Halsansatz 114 auf.

Der Rahmen 82, die Federstege 92, 102 mit den Vorsprüngen 96 sowie die Platte 110 sind vorzugsweise einstückig aus einem elastischen Kunststoff gefertigt. Das Rastmittel 80 läßt sich somit einfach und kostengünstig als Spritzgußteil fertigen und zusammen mit den in den Vorsprüngen 96 der Federstege 92, 102 eingesetzten, bevorzugt aus Metall gefertigten Raststiften 90 in den unteren Teilkörper 14 einfügen. Die Flachausnehmung 18 nimmt den Rahmen 82 formschlüssig so auf, daß der Schnittpunkt der Längs- und Querrichtung L, Q des Rahmens 82 in der Drehachse D des Handgriffs liegt. Da sich der Rahmen 82 mit seiner Längsachse L in Längsrichtung des Anschlagkörpers 12 erstreckt, liegen die Rastelemente 90 ebenfalls symmetrisch zu beiden Seiten der Drehachse D des Handgriffs 50 und damit zu beiden Seiten des Achskörpers 42. Die Federstege 92, 102 stützen sich über den Rahmen 82 an dem Teilkörper 14 ab, so daß stets eine gute Kraftübertragung gewährleistet ist. Weil die Rastelemente 90 zu beiden Seiten der Drehachse D sitzen, wird das Sperrglied 42 von zwei Seiten gleichmäßig belastet.

In den Funktionsstellungen des Handgriffs bzw. des Achskörpers 42 liegen jeweils zwei gegenüberliegende Rastvertiefungen 132 auf der Längsachse L des Anschlagkörpers 12. Die angeflachten Raststifte 90 greifen formschlüssig in die gegenüberliegenden Rastvertiefungen 132 des Achskörpers 42 ein. Der Durchmesser des Achskörpers 42 sowie die Abmessungen des Rahmens 82 und der Federstege 92, 102 sind derart bemessen, daß letztere in Raststellung unter einer leichten Vorspannung stehen. Dadurch üben sowohl die äußeren, gewölbten Federstege 92 als auch die V-förmig angeordneten Stegarme 103 jeweils eine Kraft F1 bzw. F2 auf die Rastelemente 90 aus, die aufgrund der symmetrischen Anordnung der Stegarme 103 parallel wirken.

Dreht man an dem Handgriff 50, so gleiten die Raststifte 90 aus den Rastvertiefungen 132 heraus. Sie liegen nun zwischen den einzelnen Funktionsstellungen mit ihrem vollen Durchmesser auf dem glatten Umfangsrand 131 des Achskörpers auf, wobei die seitlich an den Raststiftaufnahmen 96 ansetzenden Stegarme 103 gegen die Längsseiten 86 des Rahmens 82 gestaucht werden. Zudem gelangen die Raststifte 90 hinter die Ansatzpunkte 106 der Stegarme 103 am Rahmen 82, wodurch die Federstege 102 in Richtung der Querseiten Q des Rahmens 82 umklappen. Die verjüngt ausgebildeten Enden 104, 106 der Stegarme 103 wirken hierbei als Gelenke und erleichtern den Vorgang. Durch das Umklappen bzw. Stauchen muß neben der Federkraft F1, die von den äußeren Federstegen 92 erzeugt wird, eine zusätzliche Federkraft F2 aufgewendet werden, um den Handgriff 50 zu verdrehen.

Da die Ansatzpunkte der äußeren Enden 106 der Stegarme 103 am Rahmen 82 derart gewählt sind, daß die Raststifte 90 beim Drehen des Handgriffs 50 über die Ansatzpunkte der Stegenden 106 hinausbewegt werden, üben die Federstege 103 in ihren umgeklappten Stellungen eine Gegenkraft G auf die Rastelemente 90 aus, die der Kraft F1 der äußeren Federstege 92 entgegenwirkt. Die Raststifte 90 werden dann nur noch mit einer Differenzkraft F1-G gegen den Umfangsrand 131 der des Achskörpers 42 gepreßt, so daß sich der Handgriff 50 leicht drehen läßt. Wenn die Raststifte 90 in die Vertiefungen 132 des Achskörpers 42 einfallen, klappen die Stegarme 103 der inneren Federstege 102 in ihre Ausgangstellung zurück und legen den Handgriff 50 gemeinsam mit den äußeren Federstegen 92 in der Funktionsstellung fest, die der gewählten Raststellung zugeordnet ist.

Der Rahmen 82 verleiht dem Rastmittel 80 die erforderliche innere mechanische Stabilität und überträgt die Federkräfte F1, F2, G der Stege 92, 102 auf das Anschlaggehäuse 14, 34, das fest an einem Fenster- oder Türflügel angebracht ist. Man erkennt, daß die Federstege 92, 102 als Doppelstege ausgebildet sind, wobei der von der Drehachse D des Handgriffs 50 aus gesehene äußere Steg 92 eine gewölbte Form hat und der innere Steg 102 aus zwei geradlinigen Steghälften 103 besteht, die V-förmig angestellt und deren Enden 104, 106 dünner sind als der mittlere Teil der Steghälften 103. Für die Aufnahme der Raststifte 90 ist jeweils ein Käfig 96 vorgesehen, der zugleich die Mitten des inneren und des äußeren Stegs 104 bzw. 106 miteinander verbindet. Er bildet mithin ein Koppelglied für die Federstege 92, 102, die damit als Doppelsteg wirken.

Beide Federstege 92, 102 erzeugen in Richtung auf die Drehachse D des Handgriffs 50 bzw. auf den Achskörper 42 gemeinsam eine Summenkraft F1+F2, wobei aufgrund der Steganordnung in den Raststellungen nur die Kraft F1 der äußeren Stege 92 aktiv ausgeübt wird. Die Kraft der inneren Stege 102 wird erst beim Herausdrehen des Handgriffs 50 aus einer der Funktionsstellungen aktiviert. In einer ausgezeichneten Stellung des Handgriffs 50 sitzen die Raststifte 90 in zwei gegenüberliegenden Rastvertiefungen 132. Dreht man das Sperrglied 42 mittels des Handgriffs 50 aus seiner Rastposition, so treten die Raststifte 90 entgegen der Kraft F1+F2 der beiden Doppelstege 92, 102 aus den Rastvertiefungen 132 heraus. Man muß also ein erhöhtes Drehmoment an dem Achskörper 42 bzw. am Handgriff 50 aufwenden, um ein Verdrehen zu bewirken. Die Funktionsstellungen dadurch deutlich und präzise spürbar, während der Kraftaufwand zum Drehen des Handgriffs hingegen minimal ist, denn bei der Drehung der Rastscheibe 130 zwischen den ausgezeichneten Stellungen kommt es zu keiner Bewegung der Paßstifte 90. Es ist folglich keine mechanische Arbeit entgegen der Federkraft des Doppelstegs 92, 102 zu verrichten. Vielmehr ist lediglich ein Drehmoment aufzuwenden, um die - allerdings aufgrund der Steganordnung deutlich verminderte - Reibungskraft zu überwinden, die zwischen den Raststiften 90 und dem Achskörper 42 entsteht.

Die an den Aufnahmekäfigen 96 angebundenen Enden 104 der Stegarme 103 liegen in einer ausgezeichneten Stellung des Achskörpers 42 näher an der Drehachse D des Handgriffs 50 als die an den Längsseiten 86 des Rahmens 82 angebundenen Stegenden 106. Dadurch erzeugen die Stegarme 103 in diesen Stellungen jeweils eine Kraft F2 parallel zu den Kräften F1 der äußeren Federstege 92 und erhöhen damit das zum Ausrasten der Paßstifte 90 erforderliche Drehmoment.

Außerhalb der ausgezeichneten Stellungen des Achskörpers 42 sind die Paßstifte 90 und damit die beiden an die Aufnahmen 96 der Raststifte 90 angreifenden Enden 104 der Steghälften 103 weiter von der Drehachse D entfernt als die an den umlaufenden Rahmen 82 angesetzten Stegenden 106. Aufgrund der Länge der Stegarme 103 klappen diese nach hinten um, wobei die dünner ausgebildeten Enden 104, 106 der Stegarme 103 als Gelenke wirken. Das Umklappen der Steghälften 103 hat die Wirkung eines Kniehebels, wodurch die Stegarme 103 außerhalb der ausgezeichneten Stellungen jeweils eine Kraft G antiparallel zu den Kräften F1 der äußeren Federstege 92 erzeugen. Dies hat zur Folge, daß die resultierenden Differenzkräfte F1-G der Doppelstege 92, 102 auf die Raststifte 90 und damit auf den Achskörper 42 deutlich reduziert sind. Infolgedessen sind die Reibungskräfte zwischen den Raststiften 90 und dem Achskörper 42 sind erheblich kleiner, so daß das zum Weiterdrehen des Handgriffs 50 aufzuwendende Drehmoment spürbar geringer ist.

Die Erfindung ist nicht auf eine der vorbeschriebenen Ausführungsformen beschränkt, sondern in vielfältiger Weise abwandelbar. Anstelle der Randerhebung 16 kann der untere Teilkörper 14 mit über den Befestigungsschrauben 22 angeordneten Flachausnehmungen versehen werden, in die entsprechende Flacherhebungen des Oberteils 34 eingreifen. Je nach Bauhöhe des Rosettenkörpers 12 kann es zweckmäßig sein, die Aufnahmebohrung 73 für den Schließzylinder 70 sowie die Sackbohrungen 45 für den Riegelbolzen 72 leicht schräg anzuordnen, so daß der in den Schließzylinder 70 eingeführte Schlüssel 76 von dem Fensterflügelrahmen weg schräg nach oben weist, was die Handhabung erleichtert. Die Rastelemente 90 können als Kunststoffnasen ausgebildet und mit den Federstegen 92 bzw. den Stegarmen 103 einstückig sein. Auch eckige oder ovale Querschnitte der Rastnasen 90 bzw. der Rastvertiefungen 132 sind möglich. Ersetzt man die Federstege 92 durch Schraubenfedern oder Blattfedern, so ergeben sich weitere vorteilhafte Ausgestaltungen des Rastmittels 80, das durch einfaches Anpassen von Ausnehmung 18 und Rahmen 82 in die unterschiedlichsten Anschlagkörper 12 einsetzbar ist. Der Rahmen 82 stützt sich stets formschlüssig in der Ausnehmung 18 ab; er kann auch etwa quadratisch oder oval geformt sein. Bei einer vereinfachten Ausführungform werden die auf die Rastelemente 90 einwirkenden Kräfte ausschließlich von den Federstegen 102 aufgebracht.

Wichtige Vorteile der Erfindung ergeben sich daraus, daß das Rastelement 90 beim Verschwenken des Handgriffs aus der Funktionsstellung entgegen einer senkrecht auf die Drehachse D des Handgriffs gerichteten ersten Federkraft F1 aus der Rastvertiefung 132 ausrastbar ist. Das bzw. jedes Rastelement 90 ist in der Rastposition von einer zusätzlichen Kraft F2 und außerhalb seiner Raststellung von einer der ersten Federkraft F1 entgegengesetzten Kraft G belastet. Die Zusatzkraft F2 und die Gegenkraft G werden von V-förmigen Federstegen 102 erzeugt, die an den Rastelementen 90 symmetrisch mit Stegarmen 103 angreifen. Diese stützen sich mit ihren voneinander zugewandten Enden 104 an dem Rastelement 90 und mit ihren einander abgewandten Enden 106 an dem Anschlagkörper ab. Zum Erzeugen der ersten Federkraft F1 sind konvex gewölbte Federstege 92 vorgesehen, die zusammen mit den Stegen 102 einen Doppelsteg bilden und die Rastelemente 90 mittig tragen. Letztere sind bevorzugt als Raststifte ausgebildet und in geeigneten Halterungen 96 gehalten. Damit ist ein weiteres wichtiges Ziel der Erfindung erreicht, nämlich den Rastmittel-Verschleiß zu verringern und die Drehbarkeit des Handgriffs in und aus den Funktionsstellungen zu erleichtern. Das Rastmittel ist einfach aufgebaut, kostengünstig herstellbar und bequem zu handhaben, insbesondere mit geringem Aufwand montierbar.

Insgesamt erkennt man, daß zur Verbesserung der Einbruchssicherheit bei Betätigungshandhaben für Fenster, Türen o.dgl. ein Anschlagkörper 12 zwei in einer Ebene E senkrecht zur Drehachse D eines Handgriffs 50 relativ zueinander verschwenkbare Teilkörper 14, 34 aufweist, wobei ein unterer Teilkörper 14 mit Befestigungsschrauben 22 an einem Fensterrahmen, Türrahmen o.dgl. festlegbar ist und ein oberer Teilkörper 34 einen Schließzylinder 70 aufnimmt, der in Sperrstellung mit einem radial zur Drehachse D des Handgriffs 50 verschieblichen Sperrelement 72 in ein Sperrglied 42 eingreift, das in dem Anschlagkörper 12 drehbar gelagert und fest mit dem Handgriff 50 gekoppelt ist. Die in Axialrichtung federbelasteten Teilkörper 14, 34 sind mit Rastmitteln 16; 36 gegeneinander verrastbar und bilden in Raststellung einen einheitlichen, geschlossenen Rosettenkörper.

Darüber hinaus ist wenigstens ein Rastelement 90 vorgesehen, das in zumindest einer Funktionsstellung des Handgriffs 50 kraft- und/oder formschlüssig in eine zugeordnete Rastvertiefung 132 eingreift und beim Verschwenken des Handgriffs 50 aus einer Funktionsstellung entgegen einer ersten Federkraft F1 aus der Rastvertiefung 132 ausrastbar ist, wobei jedes Rastelement 90 in seiner Rast- bzw. Funktionsstellung von einer zusätzlichen Kraft F2 und außerhalb seiner Raststellung von einer der ersten Federkraft F1 entgegengesetzten Kraft G belastet ist.

Die Zusatzkraft F2 belastet das Rastelement 90 parallel zur ersten Federkraft F1. Die Gegenkraft G belastet es antiparallel zur Federkraft F1. Sämtliche auf das Rastelement 90 einwirkenden Kräfte ergänzen bzw. vermindern sich mithin optimal, ohne daß Seiten-, Scher- oder sonstige Querkräfte auftreten. Dies ist insbesondere dann der Fall, wenn die Kräfte F1, F2, G senkrecht zur Drehachse D des Handgriffs 50 ausgerichtet sind.

Damit die auf das Rastelement 90 einwirkende Federkraft F1 nicht übermäßig erhöht aber auch nicht vollständig aufgehoben wird, ist vorgesehen, daß die Zusatzkraft F2 und die Gegenkraft G kleiner sind als die Federkraft F1. In Raststellung der Rastelemente 90 wird die Federkraft F1 vielmehr so weit erhöht, daß ein sicheres und deutlich wahrnehmbares Einrasten der Rastelemente 90 gewährleistet ist. Die Gegenkraft G vermindert merklich die Belastung des Rastelements 90 außerhalb seiner Raststellung, ohne die Drehbewegung des Handgriffs 50 zu behindern.

In einer wichtigen Ausgestaltung sind zur Erzeugung der Zusatzkräfte F2 und der Gegenkräfte G Federstege 102 vorgesehen, wobei zur Erzeugung einer Zusatzkraft F2 und einer Gegenkraft G jeweils ein gemeinsamer Federsteg 102 vorgesehen sein kann. Die Federstege 102 lassen sich beispielsweise aus Kunststoff einfach und präzise realisieren. Sie sind leicht zu handhaben und lagesicher in einem Anschlagkörper einbringbar.

Eine günstige Ausführungsform der Erfindung wird dadurch erreicht, daß die Federstege 102 Stegarme 103 aufweisen, die symmetrisch an den Rastelementen 90 angreifen. Vorteilhaft ist jedes Rastelement 90 zwischen zwei Stegarmen 103 angeordnet, die mit ihren einander zugewandten Enden 104 an dem Rastelement 90 angreifen und sich mit ihren einander abgewandten Enden 106 an dem Anschlagkörper 12 abstützen. Indem die einander zugewandten Enden 104 in Raststellung des Rastelements 90 dichter an der Drehachse D des Handgriffs 50 liegen als die einander abgewandten Enden 106, belasten die Stegarme 103 das Rastelement 90 mit einer Zusatzkraft F2, die aufgrund der symmetrischen Anordnung innerhalb des Anschlagkörpers 12 unmittelbar auf die Querachse Q des Rahmens 12 gerichtet ist. Die Rastelemente 90 rasten infolgedessen stets sicher und zuverlässig in den Rastvertiefungen 132 ein. Hebt man hingegen die Rastelemente 90 durch Griffdrehung aus ihren Rastvertiefungen 132 aus, werden die sich schräg an dem Anschlagkörper 12 abstützenden Stegarme 103 gestaucht, so daß eine zusätzliche Kraft F2 aufzuwenden ist. Bewegt man ferner das bzw. jedes Rastelement über die Ansatzpunkte der Stegarme 103 im Anschlagkörper 12 hinaus, so klappt der zugeordnete Federsteg 103 vollständig nach hinten um. Die Stegarme 103 weisen nun von der Drehachse D des Handgriffs 50 weg und drücken das Rastelement 90 in die entgegengesetzte Richtung, wodurch es nur noch mit verminderter Kraft F1-G in Richtung der Drehachse D belastet wird. Die Drehbewegung des Handgriffs 50 ist also entlastet; Reibung und Verschleiß innerhalb des Anschlagkörpers sind stark vermindert.

Zur optimalen Kraftübertragung trägt es bei, wenn die Stegarme 103 in jeder Raststellung des Rastelements 90 V-förmig zueinander ausgerichtet sind. Eine gleichmäßige Krafteinwirkung wird erreicht, indem die Stegarme 103 gerade ausgebildet sind und gleiche Länge aufweisen.

Eine weitere wichtige Ausgestaltung sieht vor, daß die Stegarme 103 an ihren Enden 104, 106 verjüngt sind. Die an dem Rastelement 90 und an dem Anschlagkörper 12 angreifenden Arm-Enden 104, 106 wirken damit als Gelenke, die das Umklappen der Stegarme 103 erleichtert. Sie bilden mit dem Rastelement 90 einen Kniehebel.

Die Erfindung sieht ferner vor, daß zum Erzeugen der ersten Federkraft F1 Federstege 92 vorgesehen sind, die in Bezug zur Drehachse D des Handgriffs 50 einen konvexen Bogen bilden und die Rastelemente 90 mittig tragen. Solche leicht zu fertigenden Federelemente lassen sich gut mit den vorgenannten Federstegen 102 so kombinieren, daß die Rastelemente 90 in Raststellung von einer erhöhten Kraft F1+F2 und außerhalb ihrer Raststellungen von einer verminderten Kraft F1-G belastet sind. Zweckmäßig werden die Federstege 92 symmetrisch zur Drehachse des Handgriffs angeordnet; sie können auch in dem Anschlagkörper 12, insbesondere in dem unteren Teilkörper 14 festlegbar sein.

Eine gleichmäßige Kraftübertragung erzielt man, wenn die Federstege 92, 102 hintereinander angeordnet sind und/oder im wesentlichen ähnlich gekrümmt verlaufen. Bevorzugt bilden die Federstege 92, 102 jedoch Doppelstege, die ein Rastelement 90 gemeinsam tragen. Dies erleichtert die Fertigung, aber auch die Handhabung bei der Montage. Zum Erzeugen der ersten Federkraft F1 auf das Rastelement 90 können alternativ Schraubenfedern, Blattfedern o.dgl. vorgesehen sein.

Das Rastelement 90 ist zweckmäßig ein Raststift, der in einen an den Federstegen 92 und/oder 102 ausgebildeten Vorsprung 96, Käfig o.dgl. formschlüssig einsetzbar.

Besondere Vorteile ergeben sich, wenn die Federstege 92, 102 in einem in den Anschlagkörper 12 formschlüssig einsetzbaren, vorzugsweise im wesentlichen rechteckigen Rahmen 82 integriert und mit ihm einstückig sind; dadurch wird die Montage des Rastmittels 80 erheblich vereinfacht. Anstatt sämtliche Rastelemente, Federn u.dgl. einzeln in den Anschlagkörper 12 einsetzen zu müssen, genügt erfindungsgemäß ein einfacher Füge-Vorgang. Das Rastmittel 80 kann einfach und kostengünstig z.B. als Spritzgießteil hergestellt werden.

Darüber hinaus ist vorgesehen, daß in dem Rahmen 82 eine Rastscheibe 130 mit axial und/oder umfangsseitig angeordneten Rastvertiefungen 132 drehbar gelagert ist. Diese wird zweckmäßig drehfest mit dem Handgriff 50 gekoppelt, so daß die Raststellungen unmittelbar auf diesen übertragen werden. Die Umfangstiefe B der Rastvertiefung 132 ist etwa doppelt so groß wie der Abstand A, um den die Stegarme 103 in bezug auf die Mittelachse 91 der Raststifte 90 versetzt sind. Diese Bemessung gewährleistet eine besonders markante Verrastung mit günstigen Kräfteverhältnissen.

Die gesamte Betätigungshandhabe 10 zeichnet sich durch eine äußerst einfache und robuste Konstruktion aus, die im Hinblick auf ihre Funktion überzeugt. Wichtige Vorteile der Erfindung beruhen darauf, daß der Rahmen 82 mit den Rastelementen 90 und den Federstegen 92, 102 eine kompakte Baugröße aufweist und universell in verschiedenen Produktgruppen einsetzbar ist. Die Handhabe 10 muß gegenüber einem Standardgriff nicht zur Aufnahme eines Schließzylinders 70 oder zur Betätigung der Rastelemente 90 verändert werden. Es lassen sich kostengünstige und einfach zu handhabende Baukastensysteme erstellen, die dennoch individuelle Kundenwünsche berücksichtigen. Jeder Fenster- oder Türbeschlag, der eine entsprechende Ausnehmung im Anschlagkörper 12 aufweist, kann mit dem Rastmittel 80 versehen werden, ohne daß man weitere Veränderungen an den Beschlägen vornehmen müßte. Außerdem ist die Montage erheblich vereinfacht.

### Bezugszeichenliste

- A: Abstand
- B: Umfangstiefe
- D: Drehachse
- E: Trennebene
- F1: Kraft
- F2: Zusatzkraft
- G: Gegenkraft
- H: Höhe
- K: Abstand
- L: Längsachse
- M: Mittelachse
- Q: Querachse

- 10: Betätigungshandhabe
- 12: Anschlagkörper/Rosette
- 14: Rosettenunterteil/ unterer Teilkörper
- 15: Vorderseite
- 16: Randerhebung
- 17: Seitenfläche
- 18: Flachausnehmung
- 19: Boden
- 20: Lageröffnung
- 21: Stufenförmige Aufweitung
- 22: Befestigungsschraube
- 23: Bohrung
- 24: Nocken
- 34: Rosettenoberteil/oberer Teilkörper
- 35: Rückseite
- 36: Randstufe/Aushebeschräge
- 37: Seitenfläche
- 38: Rundausnehmung
- 39: Vorderseite
- 40: Öffnung/Federsitz
- 41: Hauptteil
- 42: Sperrglied/Achskörper
- 44: Vierkantbohrung
- 45: Bohrung
- 46: Halsansatz
- 47: (Unterleg-)Scheibe
- 48: Umfangsnut
- 49: Sicherungsring
- 50: Handgriff
- 51: Griffkopf
- 53: Griffhauptteil
- 54: Griffhals
- 55: Stirnfläche
- 56: Vierkantstift
- 57: freies Ende
- 59: Druckfeder
- 60: Umfangsausnehmung
- 70: Schließzylinder
- 71: Gehäuse
- 72: Sperrelement/Riegelbolzen
- 73: Aufnahmebohrung
- 74: Zwischenwand
- 75: Durchgangsöffnung
- 76: Schlüssel
- 80: Rastmittel
- 82: Rahmen
- 84: Ecke
- 86: Längsseite
- 87: obere Kante
- 88: Querseite
- 90: Rastelement/Raststift
- 91: Mittelachse
- 92: Federsteg
- 94: äußeres Ende
- 95: Einsprung
- 96: Vorsprung/Käfig
- 98: Bohrung
- 100: Anflachung
- 102: Federsteg
- 103: Stegarm/Steghälfte
- 104: Ende (zugewandt)
- 106: Ende (abgewandt)
- 110: Platte
- 112: Seitenrand
- 113: Ausnehmung (rund)
- 114: Halsansatz
- 116: Aussparung
- 130: Rastscheibe/-buchse
- 131: Umfangsrand
- 132: Rastvertiefung

## Patentansprüche

1. Betätigungshandhabe für Fenster, Türen o.dgl. mit einem mittels Befestigungsschrauben (22) an einem Fensterrahmen, Türrahmen o.dgl. festlegbaren Anschlagkörper (12), mit einem Handgriff (50), mit einem in dem Anschlagkörper (12) drehbar um die Drehachse (D) des Handgriffs (50) gelagerten Sperrglied (42), das fest mit dem Handgriff (50) gekoppelt ist, sowie mit einem in dem Anschlagkörper (12) integrierten Schließzylinder (70), der in Sperrstellung mit einem radial zur Drehachse (D) des Handgriffs (50) verschieblichen Sperrelement (72) in das Sperrglied (42) eingreift, **dadurch gekennzeichnet, daß** der Anschlagkörper (12) in einer Ebene (E) senkrecht zur Drehachse (D) des Handgriffs (50) in zwei relativ zueinander verschwenkbare Teilkörper (14, 34) unterteilt ist, wobei ein unterer Teilkörper (14) mit den Befestigungsschrauben (22) an dem Fenster- bzw. Türrahmen festlegbar und das Sperrglied (42) axialfest in dem unteren Teilkörper (14) verankert ist und ein oberer Teilkörper (34) den Schließzylinder (70) aufnimmt, und wobei beide Teilkörper (14, 34) nicht gegeneinander verschwenkt werden können, wenn das Sperrelement (72) in das Sperrglied (42) eingreift.

2. Handhabe nach Anspruch 1, **dadurch gekennzeichnet, daß** die Teilkörper (14, 34) um die Drehachse (D) des Handgriffs (50) verschwenkbar sind.

3. Handhabe nach Anspruch 1 oder 2, **dadurch gekennzeichnet, daß** die Teilkörper (14, 34) gegeneinander verrastbar sind.

4. Handhabe nach Anspruch 3, **dadurch gekennzeichnet, daß** zumindest einer der Teilkörper (14, 34) wenigstens eine Rastnase, eine Erhebung (16) o.dgl. aufweist, die in Raststellung des Rosettenkörpers (12) in korrespondierende Ausnehmungen, Vertiefungen (36) o.dgl. in dem anderen Teilkörper (14 bzw. 34) formschlüssig eingreifen.

5. Handhabe nach Anspruch 3 oder 4, **dadurch gekennzeichnet, daß** die Teilkörper (14, 34) in Raststellung fluchtend übereinander liegen und einen einheitlichen, geschlossenen Rosettenkörper bilden.

6. Handhabe nach Anspruch 4 oder 5, **dadurch gekennzeichnet, daß** der untere Teilkörper (14) eine umlaufende Aufkantung oder Randerhebung (16) und der obere Teilkörper (34) eine umlaufende Abkantung, Abstufung oder Aushebeschräge (36) aufweist.

7. Handhabe nach einem der Ansprüche 1 bis 6, **dadurch gekennzeichnet, daß** die Teilkörper (14, 34) in Axialrichtung federbelastet sind.

8. Handhabe nach Anspruch 7, **dadurch gekennzeichnet, daß** der obere Teilkörper (34) von einer Druckfeder (59) gegen den unteren Teilkörper (34) belastet ist, insbesondere von einer Schraubenfeder.

9. Handhabe nach einem der Ansprüche 1 bis 8, **dadurch gekennzeichnet, daß** das Sperrglied (42) ein rotationssymmetrischer Körper, mit wenigstens einer umfangsseitig angeordneten Rastvertiefung (45) zur Aufnahme des Sperrelements (72) ist.

10. Handhabe nach einem der Ansprüche 1 bis 9, **dadurch gekennzeichnet, daß** das Sperrelement (72) ein radial zur Drehachse (D) des Handgriffs (50) ein- und ausfahrbarer Schließbolzen ist.

11. Handhabe nach einem der Ansprüche 1 bis 10, **dadurch gekennzeichnet, daß** der Griffhals (54) und das Sperrglied (42) über einen Vierkantstift (56) drehfest und axialfest miteinander gekoppelt sind.

12. Handhabe nach einem der Ansprüche 1 bis 11, **dadurch gekennzeichnet, daß** Rastmittel (80) vorgesehen sind mit wenigstens einem Rastelement (90), das in zumindest einer Funktionsstellung des Handgriffs (50) kraft- und/oder formschlüssig in eine zugeordnete Rastvertiefung (132) eingreift und beim Verschwenken des Handgriffs (50) aus einer Funktionsstellung entgegen einer ersten Federkraft (F1) aus der Rastvertiefung (132) ausrastbar ist und daß jedes Rastelement (90) in seiner Rast- bzw. Funktionsstellung von einer zusätzlichen Kraft (F2) und außerhalb seiner Raststellung von einer der ersten Federkraft (F1) entgegengesetzten Kraft (G) belastet ist, die kleiner ist als die erste Federkraft (F1).

## Claims

1. Operating handle for windows, doors or the like, comprising a stop body (12) to be fastened to a window frame, door frame or the like by means of fastening screws (22), comprising a grip handle (50) and a locking member (42) supported in the stop body (12) pivotably around to the axis of rotation (D) of the grip handle (50) to which the locking member (42) is tightly coupled, and comprising a lock cylinder (70) integrated into the stop body (12), which cylinder when locked engages into the locking member (42) with a locking element (72) that is radially displaceable relative to the axis of rotation (D) of the grip handle (50), **wherein** the stop body (12) is divided, in a plane (E) at a right angle to the axis of rotation (D) of the grip handle (50), into partial bodies (14, 34) which are rotatable in relation to each other, a lower partial body (14) being attachable to the window or door frame, respectively, by means of the fastening screws (22) with the locking member (42) being anchored axially fast in the lower partial body (14), and an upper partial body (34) receiving the lock cylinder (70), both partial bodies (14, 34) not being rotatable relative to each other when the locking element (72) engages into the locking member (42).

2. Operating handle according to claim 1, **wherein** the partial bodies (14, 34) are rotatable around the axis of rotation (D) of the grip handle (50).

3. Operating handle according to claim 1 or claim 2, **wherein** the partial bodies (14, 34) are lockable relative to each other.

4. Operating handle according to claim 3, **wherein** at least one of the partial bodies (14, 34) has at least one detent, elevation (16) or the like for positive engagement in corresponding recesses, depressions (36) or the like of the other partial body (14, 34) when the rosette body (12) is in stop position.

5. Operating handle according to claim 3 or claim 4, **wherein** the partial bodies (14, 34) in stop position are superposed in alignment, forming a uniform closed rosette body.

6. Operating handle according to claim 4 or claim 5, **wherein** the lower partial body (14) includes a peripheral upward-folded or elevated edge (16) and the upper partial body (34) includes a peripheral downward-folded edge, step or lifting chamfer (36).

7. Operating handle according to any one of claims 1 to 6, **wherein** the partial bodies (14, 34) are spring-loaded in an axial direction.

8. Operating handle according to claim 7, **wherein** the upper partial body (34) is loaded against the lower partial body (14) by a pressure spring (59), in particular a coil spring.

9. Operating handle according to any one of claims 1 to 8, **wherein** the locking member (42) is an axially symmetrical body having at least one peripheral engaging depression (45) for receiving the locking element (72).

10. Operating handle according to any one of claims 1 to 9, **wherein** the locking element (72) is a cotter pin which may be moved radially in and out relative to the axis of rotation (D) of the grip handle (50).

11. Operating handle according to any one of claims 1 to 10, **wherein** the handle neck (54) and the locking member (42) are coupled rotationally and axially fast by means of a square pin (56).

12. Operating handle according to any one of claims 1 to 11, **wherein** engaging devices (80) are provided that comprise at least one engaging element (90) which engages positively and/or non-positively into a corresponding engaging depression (132) in at least one functional position of the grip handle (50) and which may be disengaged from the engaging depression (132) against a first elastic force (F1) as the grip handle (50) is rotated out of a functional position, and wherein each engaging element (90) is loaded in its engaging or functional position, respectively, by an additional elastic force (F2) and is loaded outside its engaging position by a force (G) opposed to the first elastic force (F1) and smaller than the latter.

## Revendications

1. Poignée de manoeuvre pour fenêtres, portes ou autres, avec un corps de fixation (12) pouvant être fixé au moyen de vis de fixation (22) à un châssis de fenêtre, de porte ou autres, avec une poignée (50), avec une pièce de blocage (42) fermement accouplée à la poignée (50) et logée dans le corps de fixation (12) de manière à pouvoir tourner autour de l'axe de rotation (D) de la poignée (50), et avec un cylindre de fermeture (70) intégré dans le corps de fixation (12) et pénétrant, en position de verrouillage, dans la pièce de blocage (42) avec un élément de blocage (72) pouvant coulisser radialement par rapport à l'axe de rotation (D) de la poignée (50), **caractérisée en ce que** le corps de fixation (12), dans un plan (E) perpendiculaire à l'axe de rotation (D) de la poignée (50), est partagé en deux corps partiels (14, 34) pouvant pivoter l'un par rapport à l'autre, un corps partiel inférieur (14) pouvant être fixé au châssis de fenêtre ou de porte au moyen de vis de fixation (22) et la pièce de blocage (42) étant ancrée axialement fixe dans le corps partiel inférieur (14) et un corps partiel supérieur (34) recevant le cylindre de fermeture (70), et les deux corps partiels (14, 34) ne pouvant pas être pivotés l'un par rapport à l'autre lorsque l'élément de blocage (72) pénètre dans la pièce de blocage (42).

2. Poignée selon la revendication 1, **caractérisée en ce que** les corps partiels (14, 34) peuvent pivoter autour de l'axe de rotation (D) de la poignée (50).

3. Poignée selon la revendication 1 ou 2, **caractérisée en ce que** les corps partiels (14, 34) peuvent être enclenchés l'un dans l'autre.

4. Poignée selon la revendication 3, **caractérisée en ce qu'**au moins un des corps partiels (14, 34) dispose d'au moins un mentonnet, d'une saillie ou autres (16), qui, en position d'enclenchement de la rosette (12), s'engagent solidairement de forme dans des évidements correspondants, creux ou autres (36) de l'autre corps partiel (14 ou 34).

5. Poignée selon la revendication 3 ou 4, **caractérisée en ce qu'**en position d'enclenchement, les corps partiels (14, 34) sont disposés l'un sur l'autre en ligne droite et forment une rosette fermée homogène.

6. Poignée selon la revendication 4 ou 5, **caractérisée en ce que** le corps partiel inférieur (14) présente une arête circonférentielle ou un rebord surélevé (16), et le corps partiel supérieur (34) un chanfrein circonférentiel, un étagement ou une contre-dépouille (36).

7. Poignée selon l'une des revendications 1 à 6, **caractérisée en ce que** les corps partiels (14, 34) sont chargés en direction axiale par un ressort.

8. Poignée selon la revendication 7, **caractérisée en ce que** le corps partiel supérieur (34) est chargé par un ressort de pression (59), contre le corps partiel inférieur (34), notamment par un ressort cylindrique.

9. Poignée selon l'une des revendications 1 à 8, **caractérisée en ce que** la pièce de blocage (42) est un corps à symétrie de révolution, avec au moins un creux d'enclenchement (45) disposé sur la circonférence et devant recevoir l'élément de blocage (72).

10. Poignée selon l'une des revendications 1 à 9, **caractérisée en ce que** l'élément de blocage (72) est un boulon de verrouillage pouvant rentrer et sortir radialement par rapport à l'axe de rotation (D) de la poignée (50).

11. Poignée selon l'une des revendications 1 à 10, **caractérisée en ce que** le col (54) de la poignée et la pièce de blocage (42) sont couplés l'un à l'autre, rotativement et axialement fixes, par une tige carrée (56).

12. Poignée selon l'une des revendications 1 à 11, **caractérisée en ce que** des moyens d'enclenchement (80) ont été prévus avec au moins un élément d'enclenchement (90), lequel, en au moins une position fonctionnelle de la poignée (50), rentre solidairement de force et/ou de forme dans un creux d'enclenchement correspondant (132) et lequel, par un pivotement de la poignée (50) hors d'une position fonctionnelle, peut sortir du creux d'enclenchement (132) contre la force (F1) d'un premier ressort, et **en ce que** chaque élément d'enclenchement (90), dans sa position d'enclenchement ou fonctionnelle, est chargé par une force additionnelle (F2), et en-dehors de sa position d'enclenchement par une force (G) opposée à la force (F1) du premier ressort et plus faible que la force (F1) du premier ressort.
